# EUROPÄISCHE PATENTSCHRIFT

(11) **EP 1 597 985 B1**
(45) Veröffentlichungstag und Bekanntmachung des Hinweises auf die Patenterteilung: **28.02.2007**
(21) Anmeldenummer: 05010185.6
(22) Anmeldetag: 11.05.2005
(51) Int. Cl.: A47B 49/00

(54) **Eckschrank, insbesondere Kücheneckschrank**
Corner cupboard, in particular kitchen corner cupboard
Armoire de coin, en particulier armoire de coin de cuisine

(30) Priorität: 18.05.2004 DE 202004008207 U
(43) Veröffentlichungstag der Anmeldung: 23.11.2005
(73) Patentinhaber: Heinrich J. Kesseböhmer KG, 49152 Bad Essen (DE)
(72) Erfinder: Storck, Holger, 49163 Bohmte (DE)
(74) Vertreter: Pott, Ulrich

(56) Entgegenhaltungen:
- EP-A- 0 459 189
- DE-U1- 29 823 024

## Beschreibung

Die Erfindung betrifft einen Eckschrank, insbesondere Kücheneckschrank, mit einem im Schrankkorpus drehbaren Karussell gemäß dem Oberbegriff des Anspruchs 1.

Bekannte Eckschränke dieser Art (DE 24 02 627, DE 30 49 114 C2, EP 0 459 189 A) weisen im Schrankkorpus eine eine vertikale Hochachse definierende Drehsäule auf, an der als Haltevorrichtung für Frontplatten einer Schranktür jeweilige obere und untere Beschläge vorgesehen sind, wobei diese am Außenumfang der rohrförmig ausgebildeten Drehsäule gehalten sind. Gemäß DE 200 14 540 ist ein Beschlag mit oberem und unterem Anschlußteil vorgesehen, wobei die vertikale Drehsäule des Karussells mit einem Gleitführungsstück zumindest im oberen Anschlußteil verbunden ist. Gemäß EP 0 610 878 B1 ist vorgeschlagen, die im Schrankkorpus befindlichen Fachböden mittels eines Klemmteiles mit der Drehsäule kraftschlüssig zu verspannen und damit einen der Fachböden oberhalb des unteren ersten Beschlages und einen der Fachböden oberhalb des sich in mittiger Höhenlage der Drehsäule befindenden zweiten Beschlages zu positionieren. Ein sich oberhalb dieser aufwendigen Fachboden-Beschlag-Verbindung zur Abstützung an der Schrankabdeckung erstreckender Bereich der Drehsäule kann dabei mit einem unmittelbar an einem Gegenlager an der Schrankabdeckung abgestützten Teleskoprohr versehen sein (Firma Hetal-Werke Franz Hettlich GmbH, Firmenprospekt "Hetal ES-70"), wobei jedoch der untere Rohrteil der Drehsäule mit beiden die Schranktür erfassenden Beschlägen in unveränderbarer Lage verbunden ist. Eine ähnliche Tragsäule ist in DE 100 51 928 A1 sowie DE 298 23 024 vorgesehen und gemäß G 91 13 320.3 ist eine teilbare Drehsäule in einem Eckschrank gezeigt.

Die Erfindung befaßt sich mit dem Problem, einen Eckschrank, insbesondere Kücheneckschrank, zu schaffen, dessen Beschlagteile für höhenvariabel abstützbare Fachböden in stufenloser Einbaulage eine optimale Raumausnutzung ermöglicht, dabei die Montage und Demontage der Fachböden vereinfacht ist und im Bereich der Abstützung der Frontplatten an den beiden Beschlagteilen eine Stabilitätserhöhung erreichbar ist.

Die Erfindung löst diese Aufgabe mit den Merkmalen des Anspruchs 1. Hinsichtlich wesentlicher weiterer Ausgestaltungen wird auf die Ansprüche 2 bis 20 verwiesen.

Der erfindungsgemäße Eckschrank weist im Bereich seines Karussells eine den oberen Beschlag sowie einen teleskopischen Teil im Bereich der Drehsäule umfassende Baugruppe auf, so daß diese Baugruppe bei der Montage der Beschlagteile in Richtung der vertikalen Hochachse bis nahe an die obere Schrankabdeckung verschiebbar ist und durch einen dabei gebildeten Höhenabstand der beiden Beschlagteile ein maximaler Stützabstand für die danach zu montierenden Frontplatten vorgegeben wird.

Diese Beschlag-Baueinheit ist für Karussell-Ausführungen unterschiedlicher Schrankhöhen einsetzbar, wobei die jeweilige Montagestellung des mit dem teleskopischen Teil entlang der Drehsäule verstellbaren oberen Beschlages so angepaßt wird, daß die als Verschluß des Schrankkorpus vorgesehenen Frontplatten jeweils im Bereich ihres oberen bzw. unteren Randbereichs, insbesondere am stabil ausgebildeten Rahmenteil, erfaßbar sind. Für diese Halterung sind sowohl im oberen als auch im unteren Haltebereich der Beschlagteile weitgehend identische Verbinder verwendbar und damit kann für unterschiedliche Schrankhöhen die Anzahl der als Träger der Frontplatten vorgesehenen Bauteile vorteilhaft verringert werden.

Durch die maximale Verlagerung des oberen Beschlages zur oberen Schrankabdeckung hin können mehr als die an sich üblichen zwei Fachböden an der Drehsäule festgelegt werden, da zwischen dem flachbauenden unteren Beschlag und dem nach oben verschobenen oberen Beschlag ein vorteilhaft erweiterter Freiraum geschaffen ist. Auch die Nachrüstung von Fachböden ist ohne Demontage von Beschlagteilen einfach möglich, wobei der vergrößerte Bewegungsraum für die Fachböden sowohl deren Montage als auch deren Demontage erleichtert.

Die Fachböden sind im Verbindungsbereich zur Drehsäule durch eine diese untergreifende und höhenvariabel festlegende Halteeinrichtung fixiert, wobei mit dieser sämtliche handelsübliche Ausführungen von Fachböden aufnehmbar und in den Schrankkorpus einpaßbar sind.

Weitere Einzelheiten und Vorteile der Erfindung ergeben sich aus der nachfolgenden Beschreibung und der Zeichnung, in der drei Ausführungsbeispiele des Gegenstands der Erfindung näher veranschaulicht ist. In der Zeichnung zeigen:
- Fig. 1: eine Einzeldarstellung des erfindungsgemäßen Kücheneckschrankes in einer ersten Ausführungsform,
- Fig. 2: eine perspektivische Einzeldarstellung des einen oberen und einen unteren Beschlag mit zwischenliegender Drehsäule aufweisenden Karussells als vormontierte Baueinheit,
- Fig. 3 und Fig. 4: jeweilige vergrößerte Einzeldarstellungen des mit einem Teil der Drehsäule einen Baugruppe bildenden oberen Beschlages,
- Fig. 5: eine Seitenansicht des komplettierten Eckschrank-Karussells in Einbaulage mit höhenvariabel einstellbaren Fachböden,
- Fig. 6: eine Perspektivdarstellung des Eckschrankes mit drei im Bereich dessen Drehsäule vorgesehenen Fachböden,
- Fig. 7 bis Fig. 10: jeweilige vergrößerte Einzeldarstellungen einer zur Abstützung der Fachböden vorgesehenen Halteeinrichtung in unterschiedlichen Montagephasen,
- Fig. 11: eine vergrößerte Einzeldarstellung der Drehsäule mit teleskopischem Teil und diese Teile verbindender Klemmvorrichtung,
- Fig. 12: eine vergrößerte Ausschnittsdarstellung der Drehsäule gemäß Fig. 11 im Bereich der Klemmvorrichtung,
- Fig. 13: eine vergrößerte Ausschnittsdarstellung im Verbindungsbereich eines Fachbodens mit der Drehsäule,
- Fig. 14 bis Fig. 16: jeweilige Einzeldarstellungen von am oberen Beschlag vorgesehenen Verbindern für die Frontplatte,
- Fig. 17: eine perspektivische Einzeldarstellung eines für den unteren Beschlag vorgesehenen Verbinders,
- Fig. 18: eine Schnittdarstellung im Verbindungsbereich des oberen Beschlages zur Schrankabdeckung,
- Fig. 19: eine Perspektivdarstellung des Verbindungsbereichs gemäß Fig. 18,
- Fig. 20: eine Draufsicht auf einen Eckschrank mit einer zweiten Ausführungsform des Karussells,
- Fig. 21: eine Perspektivdarstellung des Eckschrankes gemäß Fig. 20 mit zwei an dessen zentralen Karussellteilen vorgesehenen Fachböden, und
- Fig. 22: eine Perspektivdarstellung ähnlich Fig. 21 mit drei in Einbaulage befindlichen Fachböden.

In Fig. 1 ist ein insgesamt mit 1 bezeichneter Eckschrank, insbesondere Kücheneckschrank, dargestellt. Der Eckschrank 1 weist ein im Schrankkorpus 2 drehbares und zumindest einen Fachboden 3 (Fig. 5) mit V-förmigem Ausschnitt 4 abstützendes Karussell 5 auf. Dessen eine vertikale Hochachse H definierende Drehsäule 6 ist an einer oberen Schrankabdeckung 7 und am Schrankboden 8 gelagert. Dabei trägt das Karussell 5 im Bereich eines oberen Beschlages 9 und eines unteren Beschlages 10 zwei als Schranktür vorgesehene Frontplatten 11 und 12 (Fig. 6, Strichdarstellung).

Bei der erfindungsgemäßen Ausführung des Eckschrankes 1 ist der obere Beschlag 9 im Bereich der Drehsäule 6 an einem teleskopischen Teil 13 festgelegt, so daß die damit gebildete Baugruppe eine gemeinsame Verlagerung des Teleskopteiles 13 und des oberen Beschlages 9 ermöglicht. Diese Verstellmöglichkeit soll mit einem Pfeil A in Fig. 3 gezeigt werden und mit einem Maßpfeil F in Fig. 2 ist der zwischen den beiden Beschlägen 9 und 10 durch diese höhenverstellbare Baugruppe 9, 13 geschaffene Freiraum verdeutlicht.

In zweckmäßiger Ausführung ist die Drehsäule 6 aus einem den unteren Beschlag 10 fixierenden Standrohr 14 und dem aus diesem herausziehbaren Teil 13 in Form eines Teleskoprohres 15 aufgebaut, wobei dieses den oberen Beschlag 9 tragende Teleskoprohr 15 und das Standrohr 14 im Bereich einer zwischengeordneten Klemmvorrichtung 16 verspannbar sind (Fig. 3, Fig. 4). Die perspektivische Einzeldarstellung gemäß Fig. 2 zeigt, daß die Teleskop-Drehsäule 6 mit den beiden Beschlägen 9 und 10 und der Klemmvorrichtung 16 eine vormontiert in den Schrankkorpus 2 einbringbare Baueinheit bildet (Fig. 1).

Mit dieser Konstruktion kann der obere Beschlag 9 mittels seiner teleskopischen Verbindung im Bereich des Rohres 15 und der damit höhenverstellbar wirksamen Drehsäule 6 jeweils unmittelbar unter die Schrankabdeckung 7 eingepaßt werden, so daß unterschiedliche Schrankhöhen aufweisende Eckschränke 1 mit dieser Baugruppe 9, 15, 16 optimal ausgerüstet werden können. Bei jeder dieser Schrank-Ausführungen wird zwischen oberem 9 und unterem Beschlag 10 ein maximaler Stützabstand S gebildet (Fig. 2), so daß zur Aufnahme der beiden Frontplatten 11 und 12 durch entsprechende Hebelwirkung vorteilhaft stabile Einbaubedingungen geschaffen werden und bei der Betätigung des Karussells 5 eine verbesserte Bedienung erreicht ist.

Die Zusammenschau von Fig. 5 und 6 verdeutlicht, daß an der Drehsäule 6 mehrere Fachböden 3 mittels jeweiliger diese in frei wählbarem Abstand (Pfeil B, Fig. 5) untergreifender Halteeinrichtungen 17 (Fig. 5) festlegbar sind. Der oberhalb des unteren Beschlages 10 befindliche Fachboden 3' (bzw. der höhenverstellbare Fachboden 3) ist dabei auf einer flachbauenden Stützplatte 18 direkt oberhalb des Beschlages 10 in vorteilhaft geringem Abstand zum Schrankboden 8 festgelegt. Im Bereich des teleskopischen Teils 13 ist eine vom Teleskoprohr 15 durchgriffene und eine Rastverbindung mit dem Beschlag 9 bildende Anlageplatte 18' vorgesehen, mit der der Beschlag 9 nahe der Schrankabdeckung 7 gehalten ist. Denkbar ist auch, daß an Stelle des Teleskoprohres 15 ein höhenverschiebbares Tragteil in Form einer Profilstrebe, Vollprofilstange o. dgl. (nicht dargestellt) vorgesehen ist.

In Fig. 7 bis 10 und 13 ist die Halteeinrichtung 17 in vergrößerten Einzeldarstellungen veranschaulicht, wobei diese einen den Fachboden 3 untergreifenden Tragschlitten 19 aufweist, der mit einem oberhalb des Fachbodens 3 (Pfeil C, Fig. 13) in Verbindungsstellung verlagerbaren Klemmkeil 20 so zusammenwirkt, daß mit diesen Teilen eine Kippsicherung des Fachbodens 3 bewirkt ist.

Dabei weist der unterhalb des Fachbodens 3 entlang dem Standrohr 14 verlagerbare Tragschlitten 19 zwei Tragschenkel 21, 22 auf, mit denen das durch einen Aufnahmeschlitz 23 geführte Standrohr 14 der Drehsäule 6 in einem zentralen Führungskanal 24 aufnehmbar ist (Pfeil K, Fig. 2). Zwischen diesen Tragschenkeln 21, 22 ist eine die Drehsäule 6 gegen den Kanalgrund 24' drückende Klemmbrücke 25 vorgesehen.

Die Phasenbilder gemäß Fig. 7 bis 10 verdeutlichen, daß zur Aufnahme der Klemmbrücke 25 in den parallelen Seitenflächen des Aufnahmeschlitzes 23 jeweils eine einen Steckansatz 26 der Klemmbrücke 25 aufnehmende Bogennut 27 geformt ist. Mittels der in diesen Bogennuten 27 erfaßten Steckansätze 26 (Fig. 7, Pfeil D) wird die Klemmbrücke 25 in eine Montagestellung nach unten geführt (Fig. 8, Pfeil D') und in dieser Lage erfolgt bei Erreichen des Endes der Bogennut 27 die in Fig. 9 und 10 dargestellte Klemm-Verschwenkung. Bei dieser Bewegung wird ein an der Klemmbrücke 25 befindlicher sowie zur Drehsäule 6 gerichteter Spannexzenter 28 gegen die Drehsäule 6 verlagert und damit der Tragschlitten 19 stufenlos an der Drehsäule 6 in einer vorgesehenen Einbaulage (Fig. 5) festgelegt. Zur Verbesserung der Bedienbarkeit weist die Klemmbrücke 25 an ihrer zum Spannexzenter 28 abgewandten Seite einen von Hand bedienbaren Hebelansatz 29 mit Bedienprofilen 29' auf.

An der Drehsäule 6 bzw. dem Standrohr 14 ist im jeweiligen zur Aufnahme des Tragschlittens 19 vorgesehenen Bereich eine im Querschnitt segmentförmige Aussparung der Kreisringkontur vorgesehen, so daß dieser Bereich eine ebene Anlagefläche 30 für den Spannexzenter 28 der Klemmbrücke 25 bildet und damit eine Drehsicherung für den Tragschlitten 19 bzw. den Fachboden 3 bewirkt ist. In der dargestellten Ausführung ist das Rohr 14 durch Profilziehen mit der Fläche 30 geformt.

Für die vorbeschriebene Aufnahme des Fachbodens 3 sind die beiden im wesentlichen spiegelbildlich zur Längsmittelebene bzw. Hochachse H der Drehsäule 6 verlaufenden Tragschenkel 21, 22 mit jeweiligen vertikal verlaufenden Aufnahmeprofilen 31 versehen, so daß der Fachboden 3 unterseitig im Bereich der Stützplatte 18 erfaßt werden kann und damit diese Halteeinrichtung 17 im Zusammenwirken von Klemmkeil 20 und Tragschlitten 19 eine drehsichere Abstützung gewährleistet.

In Fig. 11 und 12 ist die Ausbildung der zwischen Standrohr 14 und Teleskoprohr 15 vorgesehenen Klemmvorrichtung 16 näher veranschaulicht, wobei diese einen Steckadapter 32 aufweist, der in das Standrohr 14 so einführbar ist, daß ein oberer Aufnahmekonus 33 von einem oberen Spannring 34 umgriffen wird und mittels einer Schließhülse 35 eine Gewindeverbindung mit dem Adapter 32 auf dessen Gewindeprofil 36 hergestellt wird. Diese Klemmvorrichtung 16 ist radial dadurch gesichert, daß der Adapter 32 und das Teleskoprohr 15 zumindest im jeweiligen Einsteckbereich konform mit der am Standrohr 14 vorgesehenen Kontur-Fläche 30 eine Aufnahmefläche 30' aufweisen.

Die Zusammenschau von Fig. 2 und 4 zeigt, daß die beiden Beschläge 9 und 10 jeweils zwei paarweise übereinander an den beiden Frontplatten 11 und 12 anbringbare Tragarme 37, 38 bzw. 37', 38' aufweisen. An diesen Tragarmen 37, 38, 37', 38' sind vorderseitig jeweilige Lenkhebel 39 (oberer Beschlag) bzw. 40 (unterer Beschlag) vorgesehen, die in jeweilige an der Innenseite der Frontplatten 11, 12 gehaltene Gegenglieder 41, 42 einrastbar sind (Fig. 1).

Die aus den Beschlägen 9, 10 und der Drehsäule 6 gebildete Baueinheit ist mit geringem Aufwand an unterschiedliche Größen des Schrankkorpus 2 anpaßbar. Dazu kann die Drehsäule 6 im Bereich der Beschläge 9, 10 wahlweise in einer von zwei einen Abstand M (Fig. 4, Fig. 6) aufweisenden Aufnahmeöffnungen 58, 58' fixiert werden, so daß damit für zumindest zwei unterschiedliche Schrankgrößen (z. B. mit einer Breite von 800 mm oder 900 mm) eine optimale Einbaulage der Frontplatten 11, 12 vorgegeben ist. An den Beschlägen werden die Frontplatten 11, 12 positionsgenau mittels der vormontierten Lenkhebel 39, 40 gehalten, so daß im Bereich der Schranköffnungen verschiedener Schrankgrößen ohne zusätzlichen Montageaufwand eine Schließ-Anlage erreicht ist. Bei der Montage der Drehsäule 6 und der Beschläge 9, 10 werden die jeweils zugeordneten Aufnahmeöffnungen 58 bzw. 58' genutzt.

In Fig. 14 bis 16 ist beispielhaft für den oberen Lenkhebel 39 dessen Aufbau in Zusammenschau (Teilschnittdarstellung Fig. 15, Verbindungsstellung) mit dem oberen Gegenglied 41 dargestellt. Der insbesondere am Gegenglied 41 lösbar festgelegte (Druckpfeile E und Zugrichtungspfeil Z, Fig. 16) Lenkhebel 39 weist dabei einen vertikalen Stützstift 43 auf, mit dem der Lenkhebel 39 am Tragarm 37 schwenkbeweglich durch eine einfache Steckverbindung festlegbar ist. Die Bauteile dieser Verbindungskonstruktion (Explosivdarstellung gemäß Fig. 14) wiederholen sich im wesentlichen im Bereich der unteren Tragarme 37', 38', wobei in diesem Bereich der in Fig. 17 dargestellte Lenkhebel 40 vorgesehen ist. Zusätzlich zu dessen Stützstift 43' weist der Lenkhebel 40 einen parallelen Verbindungsstift 44 auf, der in eine unterhalb des unteren Beschlages 10 befindliche und nicht näher beschriebene Steuereinrichtung in Form einer Dämpfungsvorrichtung T (Fig. 5) eingreift. Zur Justage der Beschlagteile 9, 10 bzw. der Frontplatten 11, 12 sind im Bereich der unteren Lenkhebel 40 jeweilige oberseitig auf dem Beschlag 9 bei 45' auflegbare Stellräder 45 vorgesehen.

In Fig. 18 und 19 ist der Bereich des oberen Beschlages 9 in vergrößerten Ausschnittsdarstellungen veranschaulicht, wobei in diesem Bereich nahe der mit einem Drehgelenk R versehenen oberen Schrankabdeckung 7 eine das Karussell 5 in einer Transportstellung fixierende Drehsicherung 47 vorgesehen ist. In zweckmäßiger Ausführung ist diese Drehsicherung mit einer in Drehrichtung P einführbare Verbindungsschraube 48 versehen, die eine unterhalb der Schrankabdeckung 7 verlaufende Tragstrebe 49 durchgreift und im Bereich des oberen Beschlages 9 an einem Halteschenkel 50 so festlegbar ist, daß eine für den Transport des vormontierten Eckschrankes 1 hinreichend stabile und am Aufstellort einfach lösbare Sicherung für das Karussell 5 bewirkt ist.

In Fig. 20 bis 22 ist eine zweite Ausführungsform des Eckschrankes 1' mit der aus einem oberen Beschlag 9' und einem teleskopischen Teil 13' einer Halte-Säule 6' gebildeten Baugruppe dargestellt, wobei in dieser Konstruktion die Halte-Säule 6' außermittig zur Hochachse H' angeordnet ist (Maß W, Fig. 20). An der Halte-Säule 6' sind obere und untere Horizontalschenkel 51, 52 vorgesehen, die die Hochachse H' so definieren, daß in deren Längsrichtung auf den jeweiligen Fachböden 3 ein Freiraum gebildet ist und damit die verfügbare Nutzfläche N eine vorteilhafte Vergrößerung erfährt.

Die als Vertikalträger ausgebildete Halte-Säule 6' weist dabei einen ortfesten Unterteil 53 und einen teleskopisch (Pfeil A') mit diesem verbundenen Oberteil 54 auf, wobei am Unterteil 53 jeweilig die Fachböden 3 in gestuften Abständen aufnehmende Stützverbinder 55 vorgesehen sind. Auch bei dieser Ausführungsform der Teleskop-Baugruppe 13' können mehr als die üblicherweise zwei vorgesehenen Fachböden 3 im Schrank 1' aufgenommen werden (Fig. 22).

## Patentansprüche

1. Eckschrank, insbesondere Kücheneckschrank, mit einem im Schrankkorpus (2) drehbaren und zumindest einen Fachboden (3, 3') mit V-förmigem Ausschnitt (4) abstützenden Karussell (5), dessen eine vertikale Hochachse (H; H') definierende Drehsäule (6; 6') an einer oberen Schrankabdeckung (7) und am Schrankboden (8) gelagert ist, und obere (9;9') sowie untere Beschläge (10) für zwei als Schranktür vorgesehene Frontplatten (11, 12) trägt, **dadurch gekennzeichnet, daß** zumindest der obere Beschlag (9; 9') im Bereich der Drehsäule (6; 6') an einem teleskopischen Teil (13; 54) festlegbar und gemeinsam mit diesem verlagerbar ist.

2. Eckschrank nach Anspruch 1, **dadurch gekennzeichnet, daß** die Drehsäule (6) aus einem den unteren Beschlag (10) fixierenden Standrohr (14) und dem aus diesem herausziehbaren sowie mit dem oberen Beschlag (9) verbundenen Teleskoprohr (15) als das teleskopische Teil (13) besteht und diese beiden Rohre (14, 15) im Bereich einer zwischengeordneten Klemmvorrichtung (16) verspannbar sind.

3. Eckschrank nach Anspruch 2, **dadurch gekennzeichnet, daß** die Teleskop-Drehsäule (6) mit den beiden Beschlägen (9, 10) und der Klemmvorrichtung (16) eine vormontiert in den Schrankkorpus (2) einbringbare Baueinheit bildet.

4. Eckschrank nach einem der Ansprüche 2 bis 3, **dadurch gekennzeichnet, daß** der obere Beschlag (9) mittels des Teleskoprohres (15) der höhenverstellbaren Drehsäule (6) jeweils unmittelbar unter der Schrankabdeckung (7) von unterschiedliche Schrankhöhen aufweisenden Eckschränken (1) einpaßbar ist, derart, daß zwischen oberem (9) und unterem Beschlag (10) ein maximaler Stützabstand (S) zur Aufnahme der beiden Frontplatten (11, 12) gebildet ist.

5. Eckschrank nach einem der Ansprüche 1 bis 4, **dadurch gekennzeichnet, daß** an der Drehsäule (6) mehrere Fachböden (3) mittels jeweiliger diese in frei wählbarem Abstand (Pfeil B) untergreifender Halteeinrichtungen festlegbar sind, wobei die Halteeinrichtung (17) einen den Fachboden (3) untergreifenden Tragschlitten (19) aufweist, der mit einem von oben in Verbindungsstellung (Pfeil C) verlagerbaren Klemmkeil (20) als Gegenglied eine Kippsicherung des Fachbodens (3) bildet.

6. Eckschrank nach Anspruch 5, **dadurch gekennzeichnet, daß** der Tragschlitten (19) zwei das durch einen Aufnahmeschlitz (23) einführbare Standrohr (14) der Drehsäule (6) in einem zentralen Führungskanal (24) haltende Tragschenkel (21, 22) aufweist, zwischen denen im Bereich des Aufnahmeschlitzes (23) eine die Drehsäule (6) gegen den Kanalgrund (24') drückende Klemmbrücke (25) vorgesehen ist.

7. Eckschrank nach Anspruch 6, **dadurch gekennzeichnet, daß** zur Aufnahme der Klemmbrücke (25) in den parallelen Seitenflächen des Aufnahmeschlitzes (23) jeweils eine einen Steckansatz (26) der Klemmbrücke (25) aufnehmende Bogennut (27) geformt ist, derart, daß mittels der in diesen erfaßten Steckansätze (26) die Klemmbrücke (25) in eine Montagestellung nach unten verlagerbar, in dieser bei Erreichen des Endes der Bogennut (27) verschwenkbar, dabei ein an der Klemmbrücke (25) befindlicher sowie zur Drehsäule (6) gerichteter Spannexzenter (28) gegen die Drehsäule (6) verlagerbar und damit der Tragschlitten (19) stufenlos an der Drehsäule (6) in einer vorgesehenen Einbauhöhe (B) festlegbar ist.

8. Eckschrank nach einem der Ansprüche 7, **dadurch gekennzeichnet, daß** die Klemmbrücke (25) an ihrer zum Spannexzenter (28) abgewandten Seite einen Hebelansatz (29) aufweist.

9. Eckschrank nach einem der Ansprüche 7 bis 8, **dadurch gekennzeichnet, daß** die Drehsäule (6) in ihrem zur Aufnahme des Tragschlittens (19) vorgesehenen Bereich eine im Querschnitt segmentförmige Aussparung aufweist, diese eine ebene Anlagefläche (30) für den Spannexzenter (28) der Klemmbrücke (25) bildet und damit eine Drehsicherung für den Tragschlitten (19) bewirkt ist.

10. Eckschrank nach einem der Ansprüche 6 bis 9, **dadurch gekennzeichnet, daß** die beiden Tragschenkel (21, 22) des Tragschlittens (19) im wesentlichen Spiegelbildlich zur Längsmittelebene (H) der Drehsäule (6) angeordnet sind und mittels eines jeweiligen vertikal verlaufenden Aufnahmeprofils (31) der Fachboden (3) unterseitig erfaßbar ist.

11. Eckschrank nach einem der Ansprüche 1 bis 10, **dadurch gekennzeichnet, daß** die beiden Beschläge (9, 10) jeweils zwei paarweise übereinander eine der beiden Frontplatten (11, 12) erfassende Tragarme (37, 38, 37', 38') aufweisen, an denen vorderseitig jeweilige Lenkhebel (39, 40) in Form von Steckadaptem (Pfeil Z) vorgesehen sind und diese an einem jeweils an der Innenseite der Frontplatte (11, 12) gehaltenen Gegenglied (41, 42) einrastbar sind.

12. Eckschrank nach Anspruch 11, **dadurch gekennzeichnet, daß** die Steckadaptern (39, 40) jeweils durch zumindest einen vertikalen Verbindungsstift (43, 43') schwenkbeweglich auf den Tragarmen (37, 38, 37', 38') des jeweiligen Beschlages (9, 10) festlegbar sind.

13. Eckschrank nach Anspruch 11 oder 12, **dadurch gekennzeichnet, daß** die Gegenglieder (41, 42) der Steckadapter (39,40) jeweils nahe der oberen bzw. unteren Querseitenkanten an den Frontplatten (11, 12) festlegbar sind, derart, daß zwischen oberem und unterem Gegenglied (41, 42) der maximale Stützabstand (S) zwischen den beiden Beschlägen (9, 10) definiert ist.

14. Eckschrank nach einem der Ansprüche 11 bis 13, **dadurch gekennzeichnet, daß** die beiden Tragarme (37, 38) des oberen Beschlages (9) von einer einstückigen Formplatine gebildet sind und diese unmittelbar mit den Steckadaptern (39) verbindbar ist.

15. Eckschrank nach Anspruch 14, **dadurch gekennzeichnet, daß** die Formplatine des oberen Beschlages (9) auf einer vom Teleskoprohr (15) durchgriffenen und eine Rastverbindung bildenden Anlageplatte (18') festlegbar ist.

16. Eckschrank nach einem der Ansprüche 11 bis 14, **dadurch gekennzeichnet, daß** der untere Beschlag (10) eine diesem zugeordnete Schwenk-Steuerungsbauteile abdeckende Deckplatine aufweist, wobei deren die Tragarme der Steuerung übergreifende Bereiche (Tragarme 37', 38') jeweilige die Verbindungsstifte (43') sowie parallele Haltestifte (44) der Steckadapter (40) aufnehmende Durchgangsöffnungen aufweist.

17. Eckschrank nach Anspruch 16, **dadurch gekennzeichnet, daß** die Haltestifte (44) jeweils im Bereich der Tragarme (37', 38') untere Steuerhebel einer bodenseitigen Dämpfungsvorrichtung (T) erfassen.

18. Eckschrank nach einem der Ansprüche 1 bis 17, **dadurch gekennzeichnet, daß** der Beschlag (9) im Bereich der nahe der oberen Schrankabdeckung (7) verlaufenden Tragbaugruppe (49) eine diese und das Karussell (5) in einer Transportstellung fixierende Drehsicherung (47) aufweist.

19. Eckschrank nach einem der Ansprüche 1 bis 18, **dadurch gekennzeichnet, daß** die beiden Beschläge (9', 10') an Stelle der Drehsäule (6) eine Halte-Säule (6') aufweisen, die als ein zumindest zwei teleskopisch verstellbare Trapezprofilteile (53, 54) aufweisender Vertikalträger ausgebildet ist.

20. Eckschrank nach Anspruch 19, **dadurch gekennzeichnet, daß** die beiden Trapezprofilteile (53, 54) gestuft verstellbar sind und der außermittig (Abstand W) im Schrankkorpus (2) festgelegte Vertikalträger durch jeweilige Horizontalschenkel (51, 52) eine zentrale Hochachse (H') definiert.

## Claims

1. Corner cupboard, in particular a kitchen corner cupboard, having a carousel (5) which is rotatable in the body (2) of the cupboard and supports at least one shelf (3, 3') having a V-shaped cutout (4) and whose rotary column (6, 6'), which defines a vertical heightwise axis (H, H'), is mounted on a top cover (7) of the cabinet and on the floor (8) of the cabinet and carries upper (9, 9') and lower (10) fittings for two front panels (11, 12) intended as a door for the cabinet, **characterised in that** at least the upper fitting (9, 9') can be fastened in position, in the region of the rotary column, (6, 6'), on a telescopic part (13, 54) and can be displaced in unison therewith.

2. Corner cupboard according to claim 1, **characterised in that** the rotary column (6) comprises a vertical tube (14) which fixes the bottom fitting (10) in position and the telescopic tube (15) which, as the telescopic part (13), can be withdrawn from the vertical tube (14) and is connected to the upper fitting (9), and these two tubes (14, 15) can be clamped together in the region of an intermediate clamping device (16).

3. Corner cupboard according to claim 2, **characterised in that**, together with the two fittings (9, 10) and the clamping device (16), the telescopic rotary column (6) forms a unit structure which can be inserted, pre-assembled, in the body (2) of the cabinet.

4. Corner cupboard according to either of claims 2 and 3, **characterised in that**, by means of the telescopic tube (15) of the rotary column (6) of adjustable height, the upper fitting (9) can be fitted into any of corner cabinets (1) of different heights, directly below the cover of the cabinet (1), in such a way that a maximum spacing (S) between supports to receive the two front panels (11, 12) is formed between the upper fitting (9) and lower fitting (10).

5. Corner cupboard according to one of claims 1 to 4, **characterised in that** a plurality of shelves (3) can be fastened in position on the rotary column (6) by means of respective mounting means which fit underneath the shelves (3) at freely selectable intervals (arrow B), the mounting means (17) having a supporting slider (19) which fits underneath the shelf (3) and which, with a clamping part (20) which is displaceable from above to a connecting position (arrow C) acting as a companion member, forms an anti-tilt lock for the shelf (3).

6. Corner cupboard according to claim 5, **characterised in that** the supporting slider (19) has two supporting arms (21, 22) which hold the vertical tube (14) of the rotary column (6) in a central guiding passage (24), the vertical tube (14) being insertable through a receiving slot (23), between which supporting arms (21, 22) there is provided, in the region of the receiving slot (23), a clamping cross-member (25) which presses the rotary column (6) against the end-wall (24') of the passage.

7. Corner cupboard according to claim 6, **characterised in that**, to receive the clamping cross-member (25), there is formed, in each of the parallel side-faces of the receiving slot (23), a curved groove (27) which receives an insertable projection (26) on the clamping cross-member (25), the curved groove (27) being so formed that, by means of the insertable projections (26) which can be held in the said curved grooves (27), the clamping cross-member (25) can be moved downwards to a fitted position, can be pivoted in this position when the end of the curved groove (27) is reached, and, when this is done, a clamping cam (28) which is situated on the clamping cross-member (25) and points towards the rotary column (6) can be moved towards the rotary column (6), and the supporting slider (19) can thus be steplessly fastened in position on the rotary column (6) at an intended installed height (B).

8. Corner cupboard according to claim 7, **characterised in that**, at its end remote from the clamping cam (28), the clamping cross-member (25) has a lever projection (29).

9. Corner cupboard according to either of claims 7 and 8, **characterised in that**, in the region at which it is intended to receive the supporting slider (19), the rotary column (6) has a relief which is segment-shaped in cross-section and the relief forms a plane abutment face (30) for the clamping cam (28) of the clamping cross-member (25) and a lock against rotation is thus produced for the supporting slider (19).

10. Corner cupboard according to one of claims 6 to 9, **characterised in that** the two supporting arms (21, 22) of the supporting slider (19) are arranged substantially as mirror images of one another about the longitudinal centre plane (H) of the rotary column (6), and the undersides of the shelves (3) can be taken hold of by means of respective vertically extending receiving profiles (31).

11. Corner cupboard according to one of claims 1 to 10, **characterised in that** the two fittings (9, 10) each have two carrying arms (37, 38; 37', 38') which, as a superimposed pair, take hold of one of the two front panels (11, 12), and at the front ends of which are provided respective controlling levers (39, 40) in the form of adapters for plugging to (arrow Z), and the said adapters for plugging to (39, 40) can be latched into respective companion members (41, 42) which are held on the inside of the front panels (11, 12).

12. Corner cupboard according to claim 11, **characterised in that** the adapters for plugging to (39, 40) are each fastened in position on the carrying arms (37, 38; 37', 38') of the given fitting (9, 10) by at least one vertical connecting pin (43, 43') in such a way as to be movable by pivoting.

13. Corner cupboard according to claim 11 or 12, **characterised in that** the companion members (41, 42) of the adapters for plugging to (39, 40) can be fastened in position on the front panels (11, 12) close to the latter's upper and lower transverse side-edges respectively, in such a way that the maximum distance (S) between supports is defined between the two fittings (9, 10).

14. Corner cupboard according to one of claims 11 to 13, **characterised in that** the two carrying arms (37, 38) of the upper fitting (9) are formed by a one-piece shaped plate and the latter can be connected directly to the adapters for plugging to (39).

15. Corner cupboard according to claim 14, **characterised in that** the shaped plate of the upper fitting (9) can be fastened in position on a contact plate (18') through which the telescopic tube (15) passes and which forms a latching connection.

16. Corner cupboard according to one of claims 11 to 14, **characterised in that** the lower fitting (10) has a cover plate which covers pivot-control components associated with the lower fitting (10), those regions (carrier arms 37' 38') of the cover plate which fit over the carrier arms of the control means having through-openings which respectively receive the connecting pins (43') and parallel holding pins (44) of the adapters for plugging to (40).

17. Corner cupboard according to claim 16, **characterised in that** the holding pins (44) each pick up with, in the region of the carrier arms (37', 38'), lower control levers of a damping device (T) at the floor end.

18. Corner cupboard according to one of claims 1 to 17, **characterised in that** the fitting (9) has, in the region of the supporting assembly (49) extending close to the top cover (7) of the cupboard, an anti-rotation lock (47) which fixes the supporting assembly (49) and the carousel (47) in a position for transport.

19. Corner cupboard according to one of claims 1 to 18, **characterised in that**, in place of the rotary column (6), the two fittings (9', 10') have a mounting column (6') which is in the form of a vertical pillar having at least two telescopically adjustable parts (53, 54) which are trapezoidal in profile.

20. Corner cupboard according to claim 19, **characterised in that** the two parts (53, 54) which are trapezoidal in profile can be adjusted in steps and the vertical pillar, which is fastened in position in an off-centre position (distance W) in the body (2) of the cabinet, defines a central vertical axis (H') by means of respective horizontal arms (51, 52).

## Revendications

1. Armoire d'angle, en particulier armoire d'angle de cuisine, avec un carrousel (5) prenant appui de façon à pouvoir pivoter dans le corps de l'armoire (2) et au moins un fond de rayon (3, 3') avec une découpe en forme de V (4), dont la colonne rotative (6 ; 6 ') définissant un axe élevé vertical (H; H') est tenue par paliers sur un recouvrement d'armoire supérieur (7) et au fond de l'armoire (8), et porte des ferrures supérieures (9 ; 9) et des ferrures inférieures (10) pour deux tablettes avant (11, 12),
**caractérisée en ce qu'**
au moins la ferrure supérieure (9 ; 9 ') peut être déplacée sur une partie télescopique (13 ; 54) de façon fixe et solidaire avec celle-ci dans la zone de la colonne rotative (6 ; 6 ').

2. Armoire d'angle selon la revendication 1,
**caractérisée en ce que**
la colonne rotative (6) est constituée d'un tube vertical (14) fixant la ferrure inférieure (10) et du tube télescopique (15) pouvant être retiré de celui-ci et relié à la ferrure supérieure (9) en tant que partie télescopique (13), et ces deux tubes (14, 15) peuvent être haubanés au niveau d'un dispositif de serrage (16) intercalé.

3. Armoire d'angle selon la revendication 2,
**caractérisée en ce que**
la colonne rotative télescopique (6) avec les deux ferrures (9, 10) et le dispositif de serrage (16) forme une unité modulaire pouvant être introduite préassemblée dans le corps de l'armoire (2).

4. Armoire d'angle selon l'une quelconque des revendications 2 à 3,
**caractérisée en ce que**
la ferrure supérieure (9) peut être ajustée à l'aide du tube télescopique (15) de la colonne rotative (6) pouvant être réglée en hauteur respectivement directement sous le recouvrement d'armoire (7) des armoires d'angle (1) présentant des hauteurs d'armoire différentes, pour former un intervalle de soutien (S) maximum entre une ferrure supérieure (9) et une ferrure inférieure (10) pour recevoir les deux tablettes avant (11, 12).

5. Armoire d'angle selon l'une quelconque des revendications 1 à 4,
**caractérisée en ce que**
plusieurs fonds de rayon (3) peuvent être fixés sur la colonne rotative (6) à l'aide d'installations de fixation correspondantes passant sous ceux-ci dans un intervalle pouvant être choisi librement (flèche B), l'installation de fixation (17) présentant une glissière support (19) passant sous le fond de rayon (3) qui forme une sécurité au renversement du fond de rayon (3) avec comme organe opposé une clavette de serrage (20) pouvant être déplacée de dessus dans une position de liaison (flèche C).

6. Armoire d'angle selon la revendication 5,
**caractérisée en ce que**
la glissière support (19) présente deux montants supports (21, 22) tenant dans un canal de guidage central (24) le tube vertical (14) de la colonne rotative (6) introduit par une fente de réception (23), et entre lesquels est prévu au niveau de la fente de réception (23) un pont de serrage (25) appuyant la colonne rotative (6) contre le fond du canal (24').

7. Armoire d'angle selon la revendication 6,
**caractérisée en ce qu'**
on forme respectivement une rainure en arc (27) recevant un épaulement enfichable (26) du pont de serrage (25) pour recevoir le pont de serrage (25) dans les faces latérales parallèles de la fente de réception (23), de sorte que le pont de serrage (25) peut être déplacé vers le bas dans une position de montage à l'aide des épaulements enfichables (26) pris dans cette rainure, être pivoté dans cette position lorsque la fin de la rainure en arc (27) a été atteinte, qu'un excentrique de serrage (28) se trouvant sur le pont de serrage (25) et orienté vers la colonne rotative (6) peut être déplacé contre la colonne rotative (6) et que la glissière support (19) puisse ainsi être fixée en continu sur la colonne rotative (6) dans une hauteur de montage (B) prévue.

8. Armoire d'angle selon la revendication 7,
**caractérisée en ce que**
le pont de serrage (25) présente un épaulement de levier (29) sur sa face détournée de l'excentrique de serrage (28).

9. Armoire d'angle selon l'une quelconque des revendications 7 à 8,
**caractérisée en ce que**
la colonne rotative (6) présente un évidement en forme de segment dans la section transversale dans sa zone prévue pour la réception de la glissière support (19), celui-ci forme une surface d'appui plate (30) pour l'excentrique de serrage (28) du pont de serrage (25) et on effectue ainsi une sécurité contre la rotation pour la glissière support (19).

10. Armoire d'angle selon l'une quelconque des revendications 6 à 9,
**caractérisée en ce que**
les deux épaulements supports (21, 22) de la glissière support (19) sont sensiblement inversés par rapport au plan médian longitudinal (H) de la colonne rotative (6) et peuvent chacun être pris par la face inférieure à l'aide d'un profilé de réception (31) vertical des fonds de rayon (3).

11. Armoire d'angle selon l'une quelconque des revendications 1 à 10,
**caractérisée en ce que**
les deux ferrures (9, 10) présentent respectivement deux bras supports (37, 38, 37', 38') par paires l'un sur l'autre prenant l'une des deux tablettes avant (11, 12), et dont la face avant comporte les bras supports (37, 38, 37', 38 ') correspondants sous forme d'adaptateurs enfichables (flèche z) portant des leviers directionnels respectifs (39, 40) qui peuvent être encliquetés sur un organe opposé (41, 42) maintenu respectivement sur la face intérieure de la tablette avant (11, 12).

12. Armoire d'angle selon la revendication 11,
**caractérisée en ce que**
les adaptateurs enfichables (39, 40) peuvent être enfichés respectivement par au moins une tige de liaison verticale (43, 43') pouvant avoir un mouvement de pivotement sur les bras supports (37, 38, 37', 38') de la ferrure respective (9, 10).

13. Armoire d'angle selon la revendication 11 ou 12,
**caractérisée en ce que**
les organes opposés (41, 42) des adaptateurs enfichables peuvent être fixés respectivement à proximité des arêtes latérales obliques supérieures ou inférieures aux tablettes avant (11, 12), pour définir l'intervalle de soutien maximal (S) entre les deux ferrures (9, 10) entre un organe opposé supérieur et inférieur (41, 42).

14. Armoire d'angle selon l'une quelconque des revendications 11 à 13,
**caractérisée en ce que**
les deux bras supports (37, 38) de la ferrure supérieure (9) sont formés par une platine moulée d'une seule pièce et peuvent être reliés directement aux adaptateurs enfichables (39).

15. Armoire d'angle selon la revendication 14,
**caractérisée en ce que**
la platine moulée de la ferrure supérieure (9) peut être fixée sur une tablette d'appui (18') pénétrée par le tube télescopique (15) et formant une liaison à encliquetage.

16. Armoire d'angle selon l'une quelconque des revendications 11 à 14,
**caractérisée en ce que**
la ferrure inférieure (10) présente une platine de couverture recouvrant les éléments de commande de pivotement associés à elle, les zones de celle-ci passant sous les bras supports (bras supports 37', 38') de la commande présentant les ouvertures de passage recevant les tiges de liaison (43') respectives et les chevilles d'arrêt parallèles (44) des adaptateurs enfichables (40).

17. Armoire d'angle selon la revendication 16,
**caractérisée en ce que**
les chevilles d'arrêt (44) prennent des leviers de commande inférieurs d'un dispositif d'amortissement inférieur (T) respectivement dans la zone des bras supports (37', 38').

18. Armoire d'angle selon l'une quelconque des revendications 1 à 17,
**caractérisée en ce que**
la ferrure (9) présente dans la zone du sous-groupe support (49) s'étendant à proximité du recouvrement d'armoire supérieur (7) une sécurité contre la rotation (47) fixant celui-ci et le carrousel (5) dans une position de transport.

19. Armoire d'angle selon l'une quelconque des revendications 1 à 18,
**caractérisée en ce que**
les deux ferrures (9', 10') présentent une colonne de fixation (6 ') au lieu de la colonne rotative (6) réalisée comme un support vertical présentant au moins deux parties moulées trapézoïdales (53, 54) télescopiquement mobiles.

20. Armoire d'angle selon la revendication 19,
**caractérisée en ce que**
les deux parties moulées trapézoïdales (53, 54) peuvent être déplacées par étages et le support vertical fixé de façon excentrée (intervalle W) dans le corps de l'armoire (2) définit un axe central (H') par les montants horizontaux respectifs (51, 52).
